# EUROPÄISCHE PATENTSCHRIFT

(11) **EP 3 170 962 B1**
(45) Veröffentlichungstag und Bekanntmachung des Hinweises auf die Patenterteilung: **06.01.2021**
(21) Anmeldenummer: 16197606.3
(22) Anmeldetag: 07.11.2016
(51) Int. Cl.: E06B 3/66, E06B 3/02, E06B 5/16

(54) **BRANDSCHUTZVERGLASUNG MIT VERSETZTEN GLASSCHEIBEN**
FIRE-RESISTANT GLAZING COMPRISING OFFSET GLASS SHEETS
VITRAGE ANTI-FEU COMPRENANT DES VITRES DÉCALÉES

(30) Priorität: 18.11.2015 DE 202015106273 U
(43) Veröffentlichungstag der Anmeldung: 24.05.2017
(73) Patentinhaber: Etex Building Performance GmbH, 40878 Ratingen (DE)
(72) Erfinder: Lüdecke, Bernhard, 4060 Linz (AT); Bermes, Burkhard, 40878 Ratingen (DE); Czichon, Christian, 40476 Düsseldorf (DE); Rauser, Sebastian, 40878 Ratingen (DE); Leineweber, Gregor, 40878 Ratingen (DE)
(74) Vertreter: Etex Services NV - Etex IPSC

(56) Entgegenhaltungen:
- EP-A2- 0 841 456
- EP-A2- 2 405 093
- DE-A1- 3 813 274
- DE-A1- 10 300 389
- DE-A1- 19 901 737

## Beschreibung

Die vorliegende Erfindung betrifft eine Brandschutzverglasung zur Vermeidung des Durchtritts von Feuer und Rauch im Brandfall von einem Raum in einen anderen Raum mit wenigstens zwei neben- oder übereinander mit ihren Stoßkanten benachbart zueinander angeordneten Brandschutzscheiben.

Es ist aus dem Stand der Technik bekannt, einzelne Brandschutzscheiben, welche aus mindestens zwei parallel und mit Abstand zueinander angeordneten Glasscheiben und einer im Zwischenraum zwischen diesen Glasscheiben angeordneten Brandschutzschicht bestehen, mit ihren aneinanderstoßenden Seitenkanten anzuordnen, wobei zwischen den Seitenkanten der Brandschutzscheiben jeweils eine vertikal angeordnete Dichtungsanordnung vorgesehen ist. Dabei schließen die zueinander angeordneten Glasscheiben einer Brandschutzscheibe jeweils bündig an den Seitenkanten ab, ohne dass dabei ein Stufenfalz ausgebildet wird.

Derartige Brandschutzverglasungen bringen den Nachteil mit sich, dass die Stabilität der Verglasungen, insbesondere die vertikale Verbindung zweier mit ihren Stoßkanten benachbart zueinander angeordneten Brandschutzscheiben, lediglich mittels einer Dichtungsanordnung erfolgt, welche lediglich geringe auf diese einwirkende Kräfte aufnehmen kann. Ferner besteht bei aus dem Stand der Technik bekannten Brandschutzverglasungen der Nachteil, dass im Brandfall aufgrund der Verwendung lediglich einer durchgehenden Dichtung leichter eine Beschädigung dieser Dichtung durch Flammen und/oder Hitze erfolgen kann.

Vor diesem Hintergrund liegt der vorliegenden Erfindung die Aufgabe zugrunde, eine verbesserte Brandschutzverglasung bereitzustellen, welche insbesondere eine erhöhte Stabilität aufweist und des Weiteren eine bessere Abdichtung und somit einen verbesserten Schutz im Brandfall sowie insbesondere in Bezug auf die Brandschutzklasse A1 gemäß DIN 4102-1 beziehungsweise EN 13501 ausreichende Brandschutzeigenschaften gewährleistet. 11

DE 199 01 737 A1 offenbart eine Brandschutzverglasung mit den Merkmalen des einleitenden Teils des Anspruchs 1.

EP 0 841 456 A2 offenbart ein Lamellenfenster mit Verglasungen mit als Dichtungsanordnung angeordneten im Wesentlichen P-förmigen Dichtungen.

Zur technischen Lösung wird mit der vorliegenden Erfindung eine Brandschutzverglasung mit den Merkmalen des Anspruchs 1 zur Vermeidung des Durchtritts von Feuer und Rauch im Brandfall von einem Raum in einen anderen Raum mit wenigstens zwei neben- oder übereinander mit ihren Stoßkanten benachbart zueinander angeordneten Brandschutzscheiben vorgeschlagen, wobei die Brandschutzscheiben aus jeweils wenigsten zwei parallel und mit Abstand zueinander angeordneten Glasscheiben und einem im Zwischenraum zwischen diesen Glasscheiben angeordneten Brandschutzmaterial bestehen und an wenigstens einer ihrer randseitigen Stoßkanten durch Vorspringen beziehungsweise Rückspringen der ersten Glasscheibe gegenüber der zweiten Glasscheibe einen Stufenfalz ausbilden und wobei ein zwischen den Stoßkanten der Brandschutzscheiben durch den ausgebildeten Stufenfalz definierter Zwischenraum mittels wenigstens einer Dichtungsanordnung feuer- und rauchdicht verschlossen ist.

Die Erfindung macht dabei insbesondere von der Erkenntnis Gebrauch, dass bei Ausbildung eines Stufenfalzes für die jeweils mit Abstand zueinander angeordneten Glasscheiben einer Brandschutzscheibe eine erhöhte Stabilität der Brandschutzschutzverglasung gewährleistet werden kann, da im Brandfall selbst bei Zerstörung der Dichtungsanordnung eine einzelne Brandschutzscheibe der Brandschutzverglasung aufgrund des Stufenfalzes von ihren benachbarten Brandschutzscheiben gehalten beziehungsweise gestützt werden kann. Über dies hinaus wird im Brandfall eine Zerstörung der zwischen den Brandschutzscheiben angeordneten Dichtungsanordnungen verlangsamt, insbesondere dann, wenn die Dichtungsanordnung mehrteilig ausgebildet ist. In diesem Fall wird zwar die der Brandseite zugeordnete Dichtung der mehrteiligen Dichtungsanordnung als erstes durch Hitze und/oder Feuer beschädigt, die der Brandseite abgewandte Dichtung der mehrteiligen Dichtungsanordnung wird hingegen erst später und nicht unmittelbar von Feuer und/oder Hitze angegriffen.

In einer Ausgestaltung der Erfindung ist vorgesehen, dass als Dichtungsanordnung eine auf einer der vorspringenden oder rückspringenden Glasscheiben angeordnete P-Dichtung vorgesehen ist. Der Vorteil einer P-Dichtung besteht insbesondere darin, dass lediglich ein Bauteil als Dichtungsanordnung zwischen den Seitenkante an Seitenkante benachbart angeordneten Brandschutzscheiben zu verwenden ist, wobei mitunter zwischen einer vorspringen der Stoßkante einer ersten Brandschutzscheibe und einer rückspringenden Stoßkante einer zweiten Brandschutzscheibe verbleibende Lücken mittels eines Silikons gefüllt werden können.

In einer weiteren Ausgestaltung der Erfindung ist vorgesehen, dass als Dichtungsanordnung ein jeweils an der vorspringenden oder rückspringenden Glasscheibe der Brandschutzscheibe angeordnetes Profil, welches an einem an der vorspringenden oder rückspringenden Glasscheibe einer benachbart angeordneten Brandschutzscheibe angeordneten Profil anliegt, vorgesehen ist, wobei die Profile jeweils innenliegend zur vorspringenden und rückspringenden Glasscheibe der benachbarten Brandschutzscheibe angeordnet sind. Dies hat eine einfachere Fertigung zum Vorteil, da stets lediglich auf der vorspringenden Stoßkante einer jeden Glasscheibe ein Profil anzuordnen ist, woraus ein symmetrischer Aufbau von Brandschutzscheiben resultiert. Vorzugsweise kann ein zwischen einer vorspringenden Stoßkante einer Glasscheibe einer ersten Brandschutzscheibe und einer rückspringenden Stoßkante einer Glasscheibe einer benachbart angeordneten zweiten Brandschutzscheibe zur weiteren Abdichtung der zwischen den Brandschutzscheiben bestehenden Lücke die Verwendung eines Silikons vorgesehen sein.

In einer weiteren besonders vorteilhaften Ausgestaltung der erfindungsgemäßen Brandschutzverglasung ist als Dichtungsanordnung eine Verfugung beziehungsweise Verfüllung mit Butylkautschuk-, Polysulfid-, Silikon-, Polyurethan- und/oder MS-Polymer-Dichtstoffen vorgesehen in Kombination mit einer der vorgenannten Dichtungen, beispielsweise einer P-Dichtung oder jeweils an der vorspringenden Glasscheibe der Brandschutzscheibe angeordneten Profilen, erfolgen. Auf diese Weise wird eine mehrstufige Dichtungsanordnung realisiert, welche den unterschiedlichen Phasen eines Brandes optimal Stand halten kann. Gemäß einer bevorzugten Ausgestaltung der erfindungsgemäßen Brandschutzverglasung ist das Profil mittels eines Klebers auf der Stoßkante der jeweiligen vorspringenden oder rückspringenden Glasscheibe angebracht. Dadurch wird zum einen erreicht, dass aufgrund des geschaffenen bündigen Abschlusses zwischen zwei Brandschutzscheiben zum einen kein Feuer oder Rauch durch diese hindurchtritt und zum anderen die Stabilität der Brandschutzverglasung erhöht wird.

Gemäß einer anderen Ausgestaltung der Erfindung ist als Dichtungsanordnung ein entlang einer der vorspringenden oder rückspringenden Glasscheiben angeordnetes Z-Profil vorgesehen. Die Verwendung eines Z-Profils ist vorteilhaft, da pro Brandschutzscheibe lediglich ein derartiges Profil verwendet werden muss, aber trotzdem die erfindungsgemäßen Vorteile beibehalten werden, welche sich aus einer vorspringenden beziehungsweise rückspringenden Glasscheibe und einer nicht gerade zwischen den beiden Brandschutzscheiben verlaufenden Stoßkante ergeben.

Weitere Einzelheiten, Merkmale und Vorteile der Erfindung werden nachfolgend anhand der in den Figuren der Zeichnungen dargestellten Ausführungsbeispiele näher erläutert.

Dabei zeigen:
- Fig. 1: eine erfindungsgemäße Brandschutzverglasung in einer Seitenansicht,
- Fig. 2: eine erfindungsgemäße Brandschutzverglasung mit einer Dichtungsanordnung gemäß einem ersten Ausführungsbeispiel,
- Fig. 3: eine erfindungsgemäße Brandschutzverglasung mit einer Dichtungsanordnung gemäß einem zweiten Ausführungsbeispiel,
- Fig. 4: eine nicht erfindungsgemäße Brandschutzverglasung mit einer Dichtungsanordnung gemäß einem dritten Ausführungsbeispiel,
- Fig. 5: eine nicht erfindungsgemäße Brandschutzverglasung mit einer Dichtungsanordnung gemäß einem vierten Ausführungsbeispiel,
- Fig. 6: eine nicht erfindungsgemäße Brandschutzverglasung mit einer Dichtungsanordnung gemäß einem fünften Ausführungsbeispiel und
- Fig. 7: eine erfindungsgemäße Brandschutzverglasung mit einer Dichtungsanordnung gemäß einem sechsten Ausführungsbeispiel.

Fig 1. zeigt in einer schematischen Seitenansicht eine Brandschutzverglasung 1, welche aus zwei nebeneinander mit ihren Stoßkanten 3 benachbart zueinander angeordneten Brandschutzscheiben 2 besteht. Dabei bestehen die Brandschutzscheiben 2 aus jeweils zwei parallel und mit Abstand zueinander angeordneten Glasscheiben 4 und einem im Zwischenraum zwischen diesen Glasscheiben 4 angeordneten Brandschutzmaterial 7 und bilden an ihrer randseitigen Stoßkante 3 durch Vorspringen beziehungsweise Rückspringen der ersten Glasscheibe 4 gegenüber der zweiten Glasscheibe 4 einen Stufenfalz. Der zwischen den Stoßkanten 3 der Brandschutzscheiben 2 durch den ausgebildeten Stufenfalz definierte Zwischenraum ist mittels einer Dichtungsanordnung 8, 9, 10, 11, 12, 13 dabei feuer- und rauchdicht verschlossen.

In Fig. 2 ist eine Dichtungsanordnung erkennbar, welche lediglich auf einer der vorspringenden beziehungsweise rückspringenden Glasscheiben 4 angeordnet ist und aus einer P-Dichtung 8 besteht. Diese Dichtung ist im Bereich der Stoßkanten 3 derart angeordnet, dass sie mit ihrer längeren Seite an der vorspringenden Stoßkante der ersten Glasscheibe 4 anliegt und dabei mit der bogenförmigen Ausprägung der P-Dichtung 8 eine Verbindung zur benachbart angeordneten Glasscheibe 4 herstellt und auf diese Weise den Stoßkantenbereich 3 feuer- und rauchdicht verschließt.

In Fig. 3 ist gemäß einer anderen Ausführungsform eine Dichtungsanordnung dargestellt, welche aus jeweils an der vorspringenden beziehungsweise rückspringenden Glasscheibe der Brandschutzscheibe angeordneten Profilen 9 besteht, wobei die Profile 9 jeweils innenliegend zur vorspringenden beziehungsweise rückspringenden Glasscheibe 4 der benachbarten Brandschutzscheibe 2 angeordnet sind. Die gerade Seite jedes Profils 9 ist demnach an der vorspringenden Glasscheibe 4 einer jeweiligen Brandschutzscheibe 2 angeordnet, so dass die beiden runden Ausprägungen der Profile 9 gegeneinander stoßen und die beiden Brandschutzscheiben 2 im Stoßkantenbereich 3 miteinander feuer- und rauchdicht verschließen.

In Fig. 4 ist ein weiteres Ausführungsbeispiel für eine nicht erfindungsgemäße Brandschutzverglasung 1 dargestellt, bei welcher eine Verfugung beziehungsweise Verfüllung des zwischen den beiden Brandschutzscheiben 2 bestehenden Stoßkantenbereichs 3 mittels eines Silikondichtstoffes 10 durchgeführt wurde. Alternativ ist zwecks Verfugung beziehungsweise Verfüllung auch die Verwendung von Butylkautschuk-, Polysulfid-, Polyurethan- und/oder MS-Polymer-Dichtstoffen möglich.
Fig. 5 zeigt in einem weiteren Ausführungsbeispiel die Verwendung von auf den Stoßkanten 3 der jeweils vorspringenden beziehungsweise rückspringenden Glasscheibe 4 der Brandschutzscheibe 2 angeordneten Profilen 11. In diesem Ausführungsbeispiel sind die Profile 11 jeweils fest auf die vorspringende Kante der Glasscheiben 4 der Brandschutzscheiben 2 aufgesteckt, so dass zu beiden Seiten der dadurch entstandenen Brandschutzverglasung 1 eine Abdichtung gegenüber Feuer und/oder Rauch gegeben ist. Zusätzlich ist es erfindungsgemäß vorgesehen, in den zwischen den beiden vorspringenden Stoßkanten der Glasscheiben 4 bestehenden Zwischenraum eine P-Dichtung 8 oder zwei D-Profile 9 anzuordnen.

In Fig. 7 ist gemäß einem weiteren Ausführungsbeispiel der erfindungsgemäßen Brandschutzverglasung 1 als Dichtungsanordnung ein entlang der vorspringenden Glasscheiben 4 angeordnetes Z-Profil 13 vorgesehen. Das Z-Profil 13 schließt dabei den zwischen einer jeden vorspringenden Kante einer Glasscheibe 4 und der korrespondierend angeordneten rückspringenden Glasscheibe 4 der benachbarten Glasscheibe 4 bestehenden Spalt sowie gleichzeitig den zwischen den beiden vorspringenden Kanten der Glasscheiben 4 bestehenden Zwischenraum.

Die in den Figuren der Zeichnungen dargestellten Ausführungsbeispiele und die im Zusammenhang mit diesen erläuterten Ausführungsbeispiele dienen lediglich einer Erläuterung der Erfindung und sind für diese nicht beschränkend.

### Bezugszeichenliste

- 1: Brandschutzverglasung
- 2: Brandschutzscheibe
- 3: Stoßkanten (-bereich)
- 4: Glasscheibe
- 5: Abstand halter
- 6: Sperrmaterial
- 7: Brandschutzmaterial
- 8: P-Dichtung
- 9: Profil
- 10: Verfugung beziehungsweise Verfüllung mittels Dichtstoff
- 11: Aufsteckprofil
- 12: L-Profil
- 13: Z-Profil

## Patentansprüche

1. Brandschutzverglasung (1) zur Vermeidung des Durchtritts von Feuer und Rauch im Brandfall von einem Raum in einen anderen Raum mit wenigstens zwei neben- oder übereinander mit ihren Stoßkanten (3) benachbart zueinander angeordneten Brandschutzscheiben (2),
wobei die Brandschutzscheiben (2) aus jeweils wenigstens zwei parallel und mit Abstand zueinander angeordneten Glasscheiben (4) und einem im Zwischenraum zwischen diesen Glasscheiben (4) angeordneten Brandschutzmaterial (7) bestehen und an wenigstens einer ihrer randseitigen Stoßkanten (3) durch Vorspringen beziehungsweise Rückspringen der ersten Glasscheibe (4) gegenüber der zweiten Glasscheibe (4) einen Stufenfalz ausbilden, und
wobei ein zwischen den Stoßkanten (3) der Brandschutzscheiben (2) durch den ausgebildeten Stufenfalz definierter Zwischenraum mittels wenigstens einer Dichtungsanordnung (8, 9, 13) feuer- und rauchdicht verschlossen ist, **dadurch gekennzeichnet, dass**
als Dichtungsanordnung lediglich eine P-Dichtung (8) vorgesehen ist, die mit ihrer längeren Seite an der vorspringenden Stoßkante der ersten Glasscheibe (4) anliegt und mit ihrer bogenförmigen Ausprägung eine Verbindung zur benachbart angeordneten Glasscheibe (4) herstellt, oder
als Dichtungsanordnung lediglich zwei D-Profile (9) vorgesehen sind, wobei die gerade Seite jedes D-Profils (9) an der vorspringenden Glasscheibe (4) einer jeweiligen Brandschutzscheibe (2) angeordnet ist, so dass die beiden runden Ausprägungen der D-Profile (9) gegeneinander stoßen, oder
als Dichtungsanordnung lediglich ein entlang der vorspringenden Glasscheiben (4) angeordnetes Z-Profil (13) vorgesehen ist, wobei das Z-Profil (13) den zwischen einer jeden vorspringenden Kante einer Glasscheibe (4) und der korrespondierend angeordneten rückspringenden Glasscheibe (4) der benachbarten Glasscheibe (4) bestehenden Spalt sowie gleichzeitig den zwischen den beiden vorspringenden Kanten der Glasscheiben (4) bestehenden Zwischenraum schließt.

## Claims

1. Fire-resistant glazing (1) for preventing the passage of fire and smoke in the event of fire from one room into another room with at least two fire protection panes (2) arranged next to or above one another with their abutting edges (3) adjacent to one another,
wherein each of the fire protection panes (2) consists of at least two glass panes (4) arranged parallel to and at a distance from one another and of a fire protection material (7) arranged in the intermediate space between such glass panes (4) and forms a rabbet edge on at least one of their edge-side abutting edges (3) by projecting or recessing the first glass pane (4) relative to the second glass pane (4), and
wherein an intermediate space defined between the abutting edges (3) of the fire protection panes (2) by the rabbet edge formed is closed in a fire-tight and smoke-tight manner by means of at least one sealing arrangement (8, 9, 13), **characterized in that**
only one P-seal (8) is provided as the sealing arrangement, which with its longer side rests on the projecting abutting edge of the first glass pane (4), and with its arc-shaped form makes a connection to the adjacently arranged glass pane (4), or
only two D-profiles (9) are provided as the sealing arrangement, wherein the straight side of each D-profile (9) is arranged on the projecting glass pane (4) of a respective fire protection pane (2), such that the two round forms of the D-profiles (9) abut against each other, or
only one Z-profile (13) arranged along the projecting glass panes (4) is provided as the sealing arrangement, wherein the Z-profile (13) closes the gap existing between each projecting edge of one glass pane (4) and the correspondingly arranged receding glass pane (4) of the adjacent glass pane (4), and simultaneously closes the intermediate space existing between the two projecting edges of the glass panes (4).

## Revendications

1. Vitrage anti-feu (1) permettant d'empêcher le passage du feu et de la fumée d'une pièce à une autre pièce, comprenant au moins deux vitres anti-feu (2) disposées l'une à côté ou au-dessus de l'autre de manière adjacente avec leurs arêtes de butée (3),
dans lequel les vitres anti-feu (2) sont constituées respectivement d'au moins deux plaques de verre (4) disposées parallèles et espacées l'une de l'autre et d'une matière anti-feu (7) disposée dans un espace intermédiaire entre lesdites plaques de verre (4) et formant une battue au niveau de l'au moins une de leurs arêtes de butée (3) côté bord par saillie vers l'avant ou vers l'arrière de la première plaque de verre (4) par rapport à la seconde plaque de verre (4) et
dans lequel un espace intermédiaire défini entre les arêtes de butée (3) des vitres anti-feu (2) à l'aide de la battue formée est fermé de manière étanche au feu et à la fumée au moyen d'au moins un dispositif d'étanchéité (8, 9, 13), **caractérisé en ce que**
en guise de dispositif d'étanchéité, seulement un joint d'étanchéité en P (8) est situé, lequel repose avec son côté plus long sur l'arête de butée en saillie vers l'avant de la première plaque de verre (4) et produit, avec sa forme d'arc, une liaison avec la plaque de verre (4) disposée adjacente ou
en guise de dispositif d'étanchéité, seulement deux profilés en D (9) sont situés, dans lequel le côté droit de chaque profilé en D (9) est disposé sur la plaque de verre (4) en saillie vers l'avant d'une vitre anti-feu (2) respective de telle sorte que les deux formes rondes des profilés en D (9) viennent en butée l'une contre l'autre ou
en guise de dispositif d'étanchéité, seulement un profilé en Z (13) disposé le long des plaques de verre (4) en saillie vers l'avant est situé, dans lequel le profilé en Z (13) ferme une fente existant entre une arête respective en saillie vers l'avant d'une plaque de verre (4) et la plaque de verre (4) en saillie vers l'arrière de la plaque de verre (4) voisine disposée en correspondance, ainsi que simultanément un espace intermédiaire existant entre les deux arêtes en saillie vers l'avant des plaques de verre (4).
